# EUROPÄISCHE PATENTSCHRIFT

(11) **EP 0 205 626 B1**
(45) Veröffentlichungstag und Bekanntmachung des Hinweises auf die Patenterteilung: **01.08.1990**
(21) Anmeldenummer: 85106217.4
(22) Anmeldetag: 21.05.1985
(51) Int. Cl.: C07C 309/14, C11D 1/92

(54) **Neue Sulfobetaine von Ammoniocarbonsäureamiden und Verfahren zu ihrer Herstellung**
Sulfobetains of ammoniocarboxamides, and process for their preparation
Sulfobétaines d'ammoniocarboxamides et procédé de préparation

(43) Veröffentlichungstag der Anmeldung: 30.12.1986
(73) Patentinhaber: Akademie der Wissenschaften der DDR, D-10117 Berlin (DE)
(72) Erfinder: Ballschuh, Detlef, Dr. Dipl.-Chem., DDR-1034 Berlin (DD); Ohme, Roland, Dr. Dipl.-Chem., DDR-1180 Berlin (DD); Rusche, Jochen, Dr. Dipl.-Chem., DDR-1136 Berlin (DD); Seibt, Horst, Dr. Dipl.-Chem., DDR-1055 Berlin (DD)
(74) Vertreter: Beetz & Partner Patentanwälte

(56) Entgegenhaltungen:
- DE-A- 2 207 251

## Beschreibung

Die Erfindung betrifft neue Sulfobetaine, die sich von Ammoniocarbonsäureamiden ableiten, Verfahren zu ihrer Herstellung sowie ihre Verwendung als Tenside.

Es ist bereits ein Verfahren zur Herstellung von Ammoniosulfobetainen bekannt, die in einem Substituenten des quartären N-Atoms eine Carbonamidgruppe enthalten. In diesen bekannten Verbindungen ist die Carbonamidgruppe allerdings mit umgekehrter Rihenfolge von -CO- und -NHenthalten. Sie sind Derivate von 1,2- oder 1,3-Diaminen und haben die allgemeine Formel II, in der R₆ Alkyl, R₇ und R₈ Methyl oder Hydroxyalkyl und n die Zahlen 2 oder 3 bedeuten. Tenside der allgemeinen Formel II haben z.B. von den bekannten Verbindungen das bisher beste Kalkseifendispergiervermögen (W. M. Linfield et al., J. Amer. Oil Chem. Soc. 55 (1978) 87; 55 (1978) 741).

Das genannte Verfahren zur Herstellung der Verbindungen der allgemeinen Formel II hat für den technischen Einsatz erhebliche Nachteile: Es benötigt unsymmetrisch dialkylierte 1,2- oder 1,3-Diamine als Ausgangsstoffe und verwendet zum Aufbau der quartären Ammoniumstruktur das hochgradig cancerogene Propansulton.

Aus DE-A-22 07 251 und DD-A-154 443 sind antistatisch wirksame Mittel für Polyvinylchlorid und Polyvinylchlorid enthaltende Kunststoffe bekannt, die Sulfobetaine enthalten, in deren Formel eine quatäre Ammoniumgruppe über einen Alkylenteil mit einer Sulfogruppe verbunden ist. Diese Mittel besitzen Tensideigenschaften.

Der Erfindung liegt die Aufgabe zugrunde, Sulfobetaine eines neuen Typs, ein Verfahren zu ihrere Herstellung, das die genannten Nachteile vermeidet und keine unsymmetrischen Diamine als Zwischenprodukt der Synthese erfordert, sowie ihre Verwendung anzugeben. Es sollen sulfopropylierte Ammoniocarbonsäureamide hergestellt werden, wobei die Einführung der Sulfogruppe durch homogen katalytische Hydrogensulfit-Addition an Allylammoniumsalze nach DD-A-154443 erfolgt und die Verwendung von Propansulton vermieden werden kann. Die anwendungseigenschaften der neuartigen Sulfobetaine sollen die der bekannten Produkte erreichen oder übertreffen.

Diese Aufgabe wird gemäß den Patentansprüchen 1, 2 bzw. 5 gelöst. Die abhängigen Ansprüche betreffen vorteilhafte Ausführungsformen.

Die erfindungsgemäßen Sulfobetaine stellen Ammoniocarbonsäureamide dar und besitzen die allgemeine Formel I, in der bedeuten:
R, und R₂ Wasserstoff, geradkettiges oder verzweigtes C₁₋₂₂-Alkyl,
R₃ und R₄ zugleich oder unabhängig C_{'}-₄-Alkyl oder C₂-₃-Hydroxyalkyl,
Rₛ H, C₁₋₂₂-Alkyl oder Alkylaminocarbonyl und
n 0, 1, 2 oder 3,
   wobei mindestens einer der Substituenten R,, R₂ und R₅ 8 bis 22 C-Atome aufweist.

Die inneren Salze der allgemeinen Formel I können allgemein zur Erhöhung der Leitfähigkeit verwendet werden, z.B. als antistatische Beschichtungsmittel. Wenn einer der Substituenten R₁, R₂ oder Rₛ langkettig ist (8 bis 22 C-Atome), haben diese Sulfobetaine darüber hinaus wertvolle Tensideigenschaften, die ihre Anwendung als Bestandteil von Wasch- und Reinigungsmitteln, als Flotationsmittel oder als Emulgatoren ermöglichen.

Das erfindungsgemäße Verfahren zur Herstellung der Sulfobetaine der Formel I ist dadurch gekennzeichnet, daß Dialkylallylamine der Formel III mit Halogencarbonsäureestern der Formel IV quaternisiert und die entstehenden quartären Ammoniumverbindungen der Formel V mit Ammoniak bzw. primären oder sekundären Aminen der Formel VIII und Hydrogensulfit umgesetzt werden.

Die Substituenten R, bis Rₛ und n haben dabei stets die zu Formel I angegebene Bedeutung.

Die Umsetzung der quartären Ammoniumverbindungen kann sowohl zuerst mit Hydrogensulfit zu reaktionsfähigen Zwischenstufen der Formel VII die dann mit Aminen der Formel VIII umgesetzt werden, als auch zuerst mit einem Amin der Formel VIII über die Zwischenstufe eines Amids der Formel VI mit anschließender Hydrogensulfit-Addition erfolgen. Es entstehen stets Verbindungen der Formel I.

Die nach DD-A 136 497 leicht zugänglichen Dialkylallylamine und Halogenfettsäureester, Alkylamine und Hydrogensulfite werden als Ausgangssubstanzen für die Synthese verwendet.

Die zwischenstufe der Formel V kann in Einzelfällen auch aus N,N-Dialkylaminosäurealkylestern, die Zwischenstuffe VI aus Dialkylaminosäureamiden durch Umsetzung mit Allylhalogeniden erhalten werden. Es ist ohne Nachteil möglich, die Verfahrensschritte bis zum Amid der Formel VI ohne Lösungsmittel und ohne Isolierung der Zwischenstufen durchzuführen, ggfs. auch kontinuierlich. Als mögliche Reaktionsmedien kommen vorwiegend Wasser, Alkohole und Wasser-Alkohol-Gemische zur Anwendung. Die Bildung der quartären Ammoiumsalze erfordert in der Regel Reaktionstemperaturen zwischen 20 und 100°C; die Herstellung der Säureamidbindung erfolgt im gleichen Temperaturbereich. Die Hydrogensulfit-Addition an das Alkylammoniumsalz der formel VI zum Sulfobetaine der Formel I erfolgt unter der gleichzeitigen katalytischen Wirkung von Luftsauerstoff und Übergangsmetallen, vorzugsweise Ionen von Eisen, Kupfer oder Mangan im pH-Bereich von 4 bis 8. Die optimalen Reaktionstemperaturen liegen im Bereich von 20 bis 50°C; die Temperatur kann jedoch erhöht werden, wenn die Löslichkeitsverhältnisse es erfordern.

Die Bildung additionfähiger Sulfitanionradikale kann anstelle des Systems Luftsauerstoff/ Übergangsmetall auch mit anderen Oxidationsmitteln eingeleitet werden; beispielsweise sind Salze der Peroxodischwefelsäure, Alkylperoxide, Acylperoxide oder Wasserstoffperoxid geeignet. Auch die Einwirkung mehrerer Oxidationsmittel als Radikalbildner kann vorteilhaft sein.

Die erfindungsgemäßen Sulfobetaine der Formel I zeigen hervoragende Tensideigenschaften. Sie übertreffen in ihrem Kalkseifendispergiervermögen die bisher bekannten Verbindungen der Formel II, bei denen die Säureamidbindung -CO-NH- in umgekehrter Reihenfolge angeordnet ist. Diese unerwartet günstigen Eigenschaften unterscheiden die neuen Sulfobetaine vorteilhaft von den bekannten Vertretern dieser Verbindungsklasse.

Das erfindungsgemäße Verfahren ist in technischem Maßstab als Eintopfverfahren durchführbar, weil die bisher nicht technisch verfügbaren Amine der Formel III jetzt nach DD-A-136 497 wohlfeil zur Verfügung stehen. Die nachfolgenden Syntheseschritte Verlaufen überraschenderweise jeweils mit quantitativer Ausbeute; deshalb kann ohne Isolierung von Zwischenstufen gearbeitet werden, was gegenüber dem bekannten Stand der Technik einen wertvollen Verfahrensvorteil darstellt.

Als weiterer Vorteil der erfindungsgemäßen Verfahrensweise ist anzusehen, daß über die Zwischenprodukte der Formel V eine Vielzahl von Sulfobetainen mit Carbonamidgruppen zugänglich sind, ohne daß das cancerogene Propansulton eingesetzt werden muß.

Im folgenden wird die Erfindung anhand von Ausführungsbeispielen näher erläutert.

### Beispiel 1

### N-(3-Sulfopropyl)-N,N-dimethylammonioessigsäuredodecylamid

### N-Allyl-N,N-dimethylammonioessigsäuremethylester-chlorid:

850 g (10 mol) Dimethylallylamid werden in einem Reaktionsgefäß vorgelegt. Dazu tropft man unter Rühren zunächst bei Raumtemperatur 1085 g (10 mol) Chloressigsäuremethylester (frei von Chloressigsäure) zu. Während des Zutropfens steigt die Temperatur langsam an; die reagierende Mischung trübt sich und beginnt ständig das Quaternisierungsprodukt als dickes, viskoses Öl auszuscheiden Durch gelegentliches Kühlen wird die Reaktionstemperatur im Bereich zwischen 60 und 70°C gehalten, so daß nach etwa 30 min der Chloressigsäuremethylester zugesetzt ist.

Man laßt kurzzeitig in diesem Temperaturbereich nachreagieren, bis der pH-Wert des Reaktionsprodukts auf 7 abfällt. Der Umsatz ist zu diesem Zeitpunkt quantitativ, da'H-NMR- spektroskopisch nur noch das Zielprodukt nachweisbar ist, welches als homogene, klar durchsichtige Flüssigkeit anfällt.

### N-Allyl-N,N-dimethylammonioessigsäuredodecylamid-chlorid:

Das so erhaltene Methylesterchlorid wird durch Zutropfen mit 1853 g (10 mol); Dodecylamin (Cososamin) in der Weise versetzt, daß die exotherme Reaktion der Amidbildung bei einer Reaktionstemperatur von 70 bis 80°C gehalten werden kann. Nach ca. 30 min ist die Reaktion beendet, und man erhält ein hochviskoses Produkt in quantitativer Ausbeute vom pH-Wert 7.

3788 g des Dodecylamidchlorids werden mit 11,36 kg Leitungswasser zu einer 25-%igen Lösung verdünnt (Lösung 1). Dann werden 950 g (5 mol) Natriummetabisulfit Na₂S₂0, und 126 g (1 mol) Natriumsulfit Na₂S0₃ in 14,07 kg Leitungswasser gelöst (Losung 11).

126 g NA₂S0₃ (1 mol) werden in 5 Liter Wasser gelöst und in einem Rührgefäß mit Lufteinleitungsrohr vorgelegt. Bei Raumtemperatur tropft man nun unter Rühren und gleichzeitigem Lufteinleiten die Lösungen I und 11 simultan zu. Da das Reaktionsgemisch hierbei stark schäumt, wird die Schaumbildung durch Zusatz von ca. 1,5 I Isopropanol gemäßigt. Nach einer Zutropfzeit von ca. 90 min erhöht sich die Temperatur des Reaktionsgemisches um 10°C; der pH-Wert hält sich während der Umsetzung um 7. Nach Abfallen der Temperatur wird noch etwa 30 min unter intensivem Belüften stark gerührt. Der Umsatz des eingesetzten Dodecylamidchlorids ist nun quantitativ. Die schwach gelbliche Sulfobetainlösung enthält noch Salze (NaCI, Na2SO:3 und Na₂S0₄), von denen durch Einengen und Extraktion des Produkts mit Ethanol getrennt werden kann. F. > 164°C (Zersetzung).

### Beispiel 2

### N-(3-Sulfopropyl)-N,N-dimethylammonioessigsäure-n-hexadecylamid

Mann stellt wie in Beispiel 1 beschrieben 10 mol N-Allyl-N,N-dimethylammonioessigsäuremethylester- chlorid her und versetzt dieses im Temperaturbereich von 70 bis 80°C im Verlaufe von 30 min unter Rühren portionsweise mit festem n-Hexadecylamin. Das erhaltene sirupöse, opake Hexadecylamidchlorid wird bei 45°C in isopropanolhaltigem Wasser gelöst; die Lösung wird entsprechend der Verfahrensweise des Beispiels 1, jedoch bei 40°C, weiter zum sulfobetain umgesetzt. F. 123-127°C. Der Umsatz ist quantitativ.

### Beispiel 3

Es wird wie in Beispiel 2 verfahren, wobei ein C₁₆/C₁₈-Fettamingemisch eingesetzt wird. Schmelzpunkt dieses Sulfobetaingemisches: F. 81-86°C.

### Beispiel 4

### N-(3-Sulfopropyl)-N,N-dimethylammoniomalonsäure-di-n-dodecylamid

### N-Allyl-N,N-dimethylammoniomalonsäurediethylester-bromid:

85 g (1 mol) Dimethylallylamid werden in 200 ml Ethanol gelöst. Zu dieser Lösung tropft man unter Rühren bei 30°C 239,1 g (1 mol) Brommalonsäurediethylester und rührt noch 2 h bei 80°C nach.

### N-Allyl-N,N-dimethylammoniomalonsäure-di-n-dodecylamidbromid:

Die vorstehend erhaltene Ethylesterbromid-Lösung wird mit 370,6 g (2 mol) n-Dodecylamin (Cocosamin) wie in Beispiel 2 beschreiben bei 70 bis 80°C umgesetzt, wobei zur Vervollständigung des Umsatzes noch 2 h bei dieser Temperatur gerührt wird. Die homogen katalysierte Hydrogensulfit-Addition wird zur Verbesserung der Löslichkeit in Gegenwart von n-Butanol bei 50 bis 60°C vorgenommen.

Nach Abkühlen des Reaktionsgemisches fällt das Sulfobetain aus und kann aus Ethanol umkristallisiert werden; Schmelzpunkt: F. 108 bis 114°C.

### Vergleichende Bestimmung des Kalkseifendispergiervermögens

Die Bestimmung erfolgte nach DDR-Standard TGL 22254 Blatt 1 (Gruppe 482) von Juli 1967 (Determination of Lime-Soap Dispersing Property).

Das Kalkseifendispergiervermögen ist definiert als die Fähigkeit, das Ausflocken oder Zusammenballen von Kalkseife zu verhindern und diese für eine bestimmte Zeite in so feiner Dispersion zu halten, daß sie sich nicht auf textilen oder anderen Oberflächen niederschlägt. Die Grenze der Beständigkeit von Seifenlösungen gegen hartes Wasser wird durch Zugabe von variierenden Mengen des zu prüfenden Produktes festgestellt. Der Berechnung wird die gefundene Menge des zu prüfenden Produktes zugrundegelegt. Die Angabe des Kalkseifendispergiervermögens K erfolgt in % Produkt, bezogen auf als Standardbezugssubstanz eingesetztes Natriummoleat (Kalkseifendispergiervermögen K = 100%): Niedrige Prozentwerte wiesen folglich ein gegenüber Natriumoleat gutes Kalkseifendispergiervermögen auf.

Die Bestimmung erfolgte bei einer Wasserhärte von 30°dH.

Die erhaltenen Ergebnisse sind in der Tabelle zusammengefäßt, in der auch die Vergleichssubstanz nach Linfield et al., J. Amer. Oil. Chem. Soc. 55 (1978) 87; 55 (1978) 741 (C₁₅H₃₁―CO―NH―(CH₂)₂―N⊕(CH₃)₂―(CH₂)₃―SO₃⊖ aufgeführt ist.

## Patentansprüche

1. Sulfobetaine von Ammoniocarbonsäureamiden der allgemeinen Formel I, worin bedeuten:
R, und R₂ Wasserstoff, geradkettiges oder verzweigtes C₁₋₂₂-Alkyl,
R₃ und R₄ zugleich oder unabhängig C₁₋₄-Alkyl oder C₂₋₃-Hydroxyalkyl,
R₅ H, C₁₋₂₂-Alkyl oder Alkylaminocarbonyl und
n 0, 1, 2 oder 3, wobei mindestens einer der Substituenten R,, R₂ und R₅ 8 bis 22 C-Atome aufweist.

2. Verfahren zur Herstellung der Sulfobetaine von Ammoniocarbonsäureamiden der Formel I nach Anspruch 1, gekennzeichnet durch Quaternisierung von Dialkylallylaminen der Formel III mit Halogencarbonsäureestern der Formel IV und Umsetzung der entstehenden quartären Ammoniumverbindungen der Formel V mit Ammoniak bzw. Aminen der Formel VIII und Hydrogensulfit, wobei die Substituenten R, bis Rₛ sowie n in den Formeln III, IV, V bzw. VIII dasselbe wie in Anspruch 1 bedeuten.

3. Verfahren nach Anspruch 2, dadurch gekennzeichnet, daß die Reaktionen bei einer Temperatur von 20 bis 100°C durchgeführt werden.

4. Verfahren nach Anspruch 2 oder 3, dadurch gekennzeichnet, daß die Umsetzung mit Hydrogensulfit bei einem pH-Wert im Bereich von 4 bis 8 vorgenommen wird.

5. Verwendung der Sulfobetaine von Ammoniocarbonsäureamiden der Formel I nach Anspruch 1 als Tensidbestandteile von Wasch- und Reinigungsmitteln, als Flotationsmittel sowie als Emulgatoren.

## Revendications

1. Sulfobétaînes d'amides d'acides ammoniocarboxyliques de formule générale I, dans laquelle:
R, et R₂ désignent chacun un atome d'hydrogène ou un radical alkyle en C₁―C₂₂ à chaîne droite ou ramifiée
R₃ et R₄ désignent simultanément ou indépendamment un radical alkyle en C₁―C₄ ou hydroxyalkyle en C₂―C₃
R₅ désigne H, alkyle en C₁―C₂₂ ou alkylaminocarbonyle et n vaut 0, 1, 2 ou 3, au moins un des substituants R₁, R₂ et R₅ comportant 8 a 22 atomes de carbone.

2. Procédé de préparation des sulfobetaînes d'amides d'acides ammoniocarboxyliques de formule I selon la revendication 1, caractérisé en ce que l'on effectue la quaternisation de dialkylallylamines de formule III. à l'aide d'esters d'acides carboxyliques halogénés de formule IV et on fait réagir les composés d'ammoniums quaternaires de formule V obtenus avec l'ammoniac ou des amines de formule VIII et de l'hydrogènosulfite, les substituants R₁ à R₅ ainsi que n des formules III, IV, V, resp. VIII ayant les mêmes sens qu'à la revendication 1.

3. Procédé selon la revendication 2, caractérisé en ce que les réactions sont effectuées à une température allant de 20 à 100°C.

4. Procédé selon l'une des revendications 2 et 3, caractérisé en ce que la réaction avec l'hydrogénosulfite est effectuée à une valeur de pH dans l'intervalle allant de 4 à 8.

5. Utilisation des sulfobetaînes d'amides d'acides ammoniocarboxyliques de la formule 1 selon la revendication 1 comme constituants de tensio-actifs d'agents de lavage et de nettoyage, comme agents de flottation ainsi qui comme émulsifiants.

## Claims

1. Sulfobetaines of ammoniocarboxylic acid amides of general formula I, where:
R, and R₂ signify hydrogen or straight-chain or branched C₁₋₂₂-Alkyl,
R₃ and R₄ signify identical or independent C₁₋₄-Alkyl or C₂-₃-hydroxyalkyl,
Rₛ signifies H, C₁₋₂₂-alkyl or alkylaminocarbonyl, and n signifies 0, 1, 2 ou 3, and at least one of the substituents R₁, R₂ and Rₛ has 8 to 22 C atoms.

2. Process for the production of the sulfobetaines of ammoniocarboxylic acid amides of formula I according to claim 1, characterized by quaternization of dialkylallylamines of formula III with halogenocarboxylic acid esters of formula IV and reaction of the quaternary ammonium compound formed, of formula V with ammonia or amines of formula VIII and hydrogensulfite, where the substituents R, to R₅ as well as n in formulae III, IV, V and VIII have the same significance as in claim 1.

3. Process according to claim 2, characterized in that the reactions are carried out at a temperature of 20 to 100°C.

4. Process according to claim 2 or 3, characterized in that the reaction with hydrogensulfite is carried out at a pH in the range of 4 to 8.

5. Use of the sulfobetaines of ammoniocarboxylic acid amides of formula I according to claim 1 as surfactant constituents of washing and cleansing agents, as flotation agents and as emulsifiers.
